# EUROPÄISCHE PATENTSCHRIFT

(11) **EP 4 028 716 B1**
(45) Veröffentlichungstag und Bekanntmachung des Hinweises auf die Patenterteilung: **26.03.2025**
(21) Anmeldenummer: 20771230.8
(22) Anmeldetag: 04.09.2020
(51) Int. Cl.: F42B 19/00, B63G 3/06, B63G 6/00, B63G 7/02

(54) **UNTERWASSERFAHRZEUG MIT EINER HOHLLADUNG MIT VARIABLER WIRKUNG**
UNDERWATER VEHICLE WITH HOLLOW CHARGE WITH VARIABLE EFFECT
VÉHICULE SOUS-MARIN AVEC CHARGE CREUSE AVEC EFFET VARIABLE

(30) Priorität: 12.09.2019 DE 102019213945
(43) Veröffentlichungstag der Anmeldung: 20.07.2022
(73) Patentinhaber: ATLAS ELEKTRONIK GmbH, 28309 Bremen (DE); thyssenkrupp AG, 45143 Essen (DE)
(72) Erfinder: HÜCKING, Christian, 28832 Achim (DE)
(74) Vertreter: thyssenkrupp Intellectual Property GmbH
(86) Internationale Anmeldenummer: PCT/EP2020/074732
(87) Internationale Veröffentlichungsnummer: WO 2021/048011

(56) Entgegenhaltungen:
- EP-A1- 2 489 588
- EP-A2- 2 410 283
- DE-B3- 3 609 864
- DE-C1- 2 857 576

## Beschreibung

Die Erfindung betrifft ein Wasserfahrzeug mit einer Hohlladung. Solche Wasserfahrzeuge werden regelmäßig zur Räumung von Objekten, insbesondere Minen, eingesetzt.

Das Räumen einer Mine erfolgt üblicherweise dadurch, dass der innerhalb der Mine vorhandene Sprengstoff durch eine Ladung von außen gezündet wird. Üblicherweise wird hierfür eine Hohlladung verwendet. Wichtig hierbei ist jedoch, dass der in einer Mine verwendete Sprengstoff selber schwer zündbar sein kann und lediglich der eigentliche Zünder hochexplosives Material enthält. Es ist daher notwendig in ein Volumen einen hohen Energieeintrag in den Sprengstoff der Mine zu erreichen. Aus diesem Grund werden üblicherweise Hohlladung in zur Zündung des Sprengstoffs in einer Mine eingesetzt.

In maritimer Umgebung ist aufgrund der Anordnungen im dreidimensionalen Raum sowie innerhalb des Elementbereichs und weitere in der Umgebung vorhandene Körper es nicht in jedem Fall möglich, sich der Mine frei zu nähern. Hierdurch ist der Abstand zwischen dem zur Minenräumung verwendeten Wasserfahrzeug und der Mine einsatzabhängig. Hieraus ergibt sich das Problem, dass eine optimale Energieeinbringung in den Sprengstoff der Mine nicht in jedem Fall möglich ist, da Wasser und andere Sperrschichten, zum Beispiel die Hülle der Mine, eine abschwächende Wirkung auf die Wirkung der Hohlladung haben.

Es ist beim Räumen einer Mine unbedingt notwendig zu wissen, ob das Objekt, welches gesprengt werden sollte, sicher entschärft wurde. Die zuverlässigste und schnellste Möglichkeit dies sicherzustellen ist die Mine bei der Räumung zu zünden. Die Parameter beim Räumen sollten daher so sein, dass vorhandener Sprengstoff sicher und zuverlässig zur Zündung gebracht wird.

Aus der DE 36 09 864 B3 ist ein Hohlladungsgeschoss zur Bekämpfung von Unterwasserzielen bekannt, wobei vor der Hohlladung eine ausfahrbare Anordnung angeordnet ist.

Aus der DE 27 45 744 A1 ist eine Hohlsprengladungseinrichtung zum Unterwassergebrauch mit einem Abstandsraum mit einem aufblasbaren Element bekannt.

Aus der DE 28 57 576 C1 ist ein Gefechtskopf für flügelstabiliserte Geschosse und Flugkörper bekannt.

Aus der EP 2 410 283 A2 ist ein Gefechtskopf bekannt.

Aus der EP 2 489 588 A1 ist ein unbemanntes Unterwasserfahrzeug mit daran fixierbaren Austauschkörpern bekannt.

Aufgabe der Erfindung ist es, ein Wasserfahrzeug bereitzustellen bei welchem eine optimale Energieeinbringung in den Sprengstoff unabhängig vom realisierbaren Abstand zwischen dem Wasserfahrzeug und einer Mine erzielbar ist.

Gelöst wird diese Aufgabe durch ein Wasserfahrzeug mit den in Anspruch 1 angegebenen Merkmalen. Vorteilhafte Weiterbildungen ergeben sich aus den Unteransprüchen, der nachfolgenden Beschreibung sowie der Zeichnung.

Das erfindungsgemäße Wasserfahrzeug weist eine Hohlladung auf. **In** Wirkrichtung der Hohlladung grenzt an die Hohlladung anschließend ein Gasraum an. Der Gasraum ist wichtig, da sich in diesem Gasraum bei der Zündung der Hohlladung ein Plasmastrahl ausbildet die Form des Plasmastrahls sowie dessen Geschwindigkeit werden durch die Länge des Gasraumes in Wirkrichtung beeinflusst.

Der Gasraum ist erfindungsgemäß in der Länge in Wirkrichtung der Hohlladung variabel.

Durch die Variation der Länge des Gasraumes kann Form und Geschwindigkeit des Plasmastrahls gezielt an die aktuellen Erfordernisse angepasst werden. Je länger der Gasraum ist desto schmaler und schneller wird der Plasmastrahl. Bei einem kürzeren Gasraum wird ein breiterer Plasmastrahl mit geringerer Geschwindigkeit erzeugt.

Da der Energieeintrag in den Sprengstoff proportionales zur Geschwindigkeit des Strahls und der Querschnittsfläche des Strahls am Ort Sprengstoffs ist, kann durch die Variation des Plasmastrahls der Energieverlust zwischen dem Wasserfahrzeug und der Mine optimiert werden. Hierzu wird beim geringe Abstand zwischen dem Wasserfahrzeug und der Mine die Länge des Gasraumes maximiert und somit ein vergleichsweise schneller Plasmastrahl erzeugt. Dieser schnelle Plasmastrahl erleidet zwar eine größere Abschwächung im Wasser, da der Abstand jedoch gering ist sind die Energieverluste bei kurzem Abstand geringer im Vergleich zu einem breiten langsamen Plasmastrahl. Ist der Abstand zwischen dem Wasserfahrzeug Mine jedoch länger, wird der Gasraum verkürzt und somit ein vergleichsweise langsamer Plasmastrahl erzeugt. Dieser ist langsamer und wird dadurch weniger durch das umgebende Wasser abgeschwächt. Somit kommt auf großer Distanz eine größere Energiemenge in der Mine an.

Erfindungsgemäß ist die Hohlladung parallel zur Wirkrichtung der Hohlladung bewegbar angeordnet. Besonders bevorzugt ist die Wirkrichtung der Hohlladung parallel zur Längsrichtung des Wasserfahrzeugs. Durch das Bewegen der Hohlladung ist eine besonders einfache Modifikation des Gasraumes möglich. Insbesondere stellt die Außenhülle des Wasserfahrzeugs die natürliche Begrenzung des Gasraumes dar und limitiert somit in Gasraum in fester Weise an einem Ende.

In einer weiteren alternativen Ausführungsform der Erfindung ist die Hohlladung fest und zwischen der Hohlladung und der Außenhülle des Wasserfahrzeugs ist eine Begrenzungswand bewegbar angeordnet, sodass die Länge des Gasraumes zwischen der Hohlladung und der Begrenzungswand durch die Bewegung der Begrenzungswand eingestellt werden kann. Diese Ausführungsform ist bevorzugt, sofern die Begrenzungswand wenigstens einen weiteren Freiheitsgrad aufweist, beispielsweise in einer oder zwei Achsen verkippt werden kann. Somit kann eine weitere Gestaltungsmöglichkeit des Plasmastrahls ermöglicht werden.

In einer weiteren Ausführungsform der Erfindung ist die Hohlladung mittels einer Gewindestange bewegbar. Vorteil dieser Ausführungsform ist die vergleichsweise robuste Ausführung.

In einer weiteren Ausführungsform der Erfindung ist die Länge des Gasraumes zwischen dem 0,1-fachen und dem zehnfachen des Durchmessers der Hohlladung variierbar. Besonders bevorzugt ist die Länge des Gasraumes zwischen dem 0,5-fachen und dem siebenfachen des Durchmessers der Hohlladung variierbar. Eine weitere Verlängerung des Gasraumes mit nicht zu einer weiteren Beschleunigung, sodass größere Baugrößen keinen Nutzen bringen. Da eine Mine immer eine Wand aufweist, ist auch eine Mindestlänge sinnvoll, da der effektive Abstand zwischen Hohlladung und Sprengstofftermine somit nie null betragen kann.

Erfindungsgemäß weist das Wasserfahrzeug eine Abstandsdetektionsvorrichtung auf, wobei die Abstandsdetektionsvorrichtung den Abstand zwischen dem Wasserfahrzeug und einem vor dem Wasserfahrzeug angeordneten Objekt, insbesondere eine Mine, erfassen kann. Das Wasserfahrzeug weist eine Bewegungsvorrichtung zur Veränderung der Länge des Gasraumes auf. Ferner weist das Wasserfahrzeug eine Steuervorrichtung auf, wobei die Steuervorrichtung zur Bestimmung der optimalen Länge des Gasraumes aus dem detektierten Abstand zwischen dem Wasserfahrzeug und dem vor dem Wasserzeug angeordneten Objekt ermitteln und die Bewegungsrichtung Einstellung der Länge des Gasraumes anzusteuern ausgebildet ist. Beispielsweise und insbesondere umfasst die Abstandsdetektionsvorrichtung ein Sonar oder einen optischen Sensor wie eine Kamera oder einen laserbasierten Abstandsmesser. Insbesondere ist die Steuervorrichtung dazu ausgebildet die Länge des Gasraumes zu verkürzen, je größer der Abstand zwischen dem Wasserfahrzeug und dem Objekt ist.

In einer weiteren Ausführungsform der Erfindung ist das Wasserfahrzeug ein unbemanntes Unterwasserfahrzeug. Besonders bevorzugt ist das Wasserfahrzeug ein ferngesteuertes unbemanntes Unterwasserfahrzeug. Mit Fernsteuerung ist eine Auslösung der Hohlladung durch einen Bediener an einem sicheren Ort und auf Grundlage anerkannter Protokolle sicher und zuverlässig möglich. Alternativ kann das Wasserfahrzeug auch ein autonomes unbemanntes Unterwasserfahrzeug sein, was jedoch aufgrund der autonomen Zündung einer Sprengladung nicht unproblematisch ist.

Nachfolgend ist das erfindungsgemäße Wasserfahrzeug anhand eines in der Zeichnung dargestellten Ausführungsbeispiels näher erläutert.

### Fig. 1 Querschnitt

In Fig. 1 ist ein erfindungsgemäßes Wasserfahrzeug beispielhaft gezeigt. Eine Hohlladung 20 kann mittels einer Gewindestange 30 bewegt werden. So wird der Abstand zwischen der Hohlladung 20 und der Hülle 40 variiert, wo sich ein Gasraum befindet. Über einen Propeller 70 kann das Wasserfahrzeug 10 bewegt werden. Dazu weist das Wasserfahrzeug vorzugsweise eine Batterie 50 und einen Motor 60 auf. Mit einem Sonar 90 als Abstandsdetektionsvorrichtung kann der Abstand zu einem Objekt bestimmt werden und so über eine Steuervorrichtung 80 die optimale Position der Hohlladung 20 ermittelt und angesteuert werden.

### Bezugszeichen

- 10: Wasserfahrzeug
- 20: Hohlladung
- 30: Gewindestange
- 40: Hülle
- 50: Batterie
- 60: Motor
- 70: Propeller
- 80: Steuervorrichtung
- 90: Sonar

## Patentansprüche

1. Wasserfahrzeug (10) mit einer Hohlladung (20) und einem in Wirkrichtung der Hohlladung (20) an die Hohlladung (20) anschließenden Gasraum, wobei der Gasraum in der Länge in Wirkrichtung der Hohlladung (20) variabel ist, **dadurch gekennzeichnet, dass** die Hohlladung (20) parallel zur Wirkrichtung der Hohlladung (20) bewegbar angeordnet ist, wobei das Wasserfahrzeug (10) eine Abstandsdetektionsvorrichtung aufweist, wobei die Abstandsdetektionsvorrichtung den Abstand zwischen dem Wasserfahrzeug (10) und einem vor dem Wasserfahrzeug (10) angeordneten Objekt erfassen kann, wobei das Wasserfahrzeug (10) eine Bewegungsvorrichtung zur Veränderung der Länge des Gasraumes aufweist, wobei das Wasserfahrzeug (10) eine Steuervorrichtung (80) aufweist, wobei die Steuervorrichtung (80) zur Bestimmung der optimalen Länge des Gasraumes aus dem detektierten Abstand zwischen dem Wasserfahrzeug (10) und dem vor dem Wasserzeug angeordneten Objekt ermitteln und die Bewegungsrichtung Einstellung der Länge des Gasraumes anzusteuern ausgebildet ist.

2. Wasserfahrzeug (10) nach Anspruch 1, **dadurch gekennzeichnet, dass** die Hohlladung (20) mittels einer Gewindestange (30) bewegbar ist.

3. Wasserfahrzeug (10) nach einem der vorstehenden Ansprüche, **dadurch gekennzeichnet, dass** die Länge des Gasraumes zwischen dem 0,1-fachen und dem zehnfachen des Durchmessers der Hohlladung (20) variierbar ist.

4. Wasserfahrzeug (10) nach einem der vorstehenden Ansprüche, **dadurch gekennzeichnet, dass** das Wasserfahrzeug (10) ein unbemanntes Unterwasserfahrzeug ist.

## Claims

1. Watercraft (10) with a hollow charge (20) and a gas space adjoining the hollow charge (20) in the direction of action of the hollow charge (20), the gas space being variable in length in the direction of action of the hollow charge (20), **characterized in that** the hollow charge (20) is arranged such that it can be moved parallel to the direction of action of the hollow charge (20), the watercraft (10) having a distance-detecting device, the distance detection device being able to detect the distance between the watercraft (10) and an object located in front of the watercraft (10), the watercraft (10) having a movement device for changing the length of the gas space, the watercraft (10) having a control device (80), wherein the control device (80) is designed to determine the optimum length of the gas space from the detected distance between the watercraft (10) and the object located in front of the watercraft and to control the direction of movement and the setting of the length of the gas space.

2. A watercraft (10) according to claim 1, **characterized in that** the hollow charge (20) is movable by means of a threaded rod (30).

3. A watercraft (10) according to any of the preceding claims, **characterized in that** the length of the gas space between 0.1 times and ten times the diameter of the hollow charge (20) is variable.

4. A watercraft (10) according to one of the preceding claims, **characterized in that** the watercraft (10) is an unmanned underwater vehicle.

## Revendications

1. Embarcation (10) avec une charge creuse (20) et une chambre à gaz se raccordant à la charge creuse (20) dans le sens d'action de la charge creuse (20), la longueur de l'espace de gaz étant variable dans le sens d'action de la charge creuse (20), **caractérisé en ce que** la charge creuse (20) est disposée de manière à pouvoir se déplacer parallèlement au sens d'action de la charge creuse (20), le véhicule aquatique (10) comportant un dispositif de détection de distance, le dispositif de détection de distance pouvant détecter la distance entre le bateau (10) et un objet situé devant le bateau (10), le bateau (10) comportant un dispositif de déplacement pour modifier la longueur de la chambre à gaz, le bateau (10) comportant un dispositif de commande (80), le dispositif de commande (80) étant conçu pour déterminer la longueur optimale de la chambre à gaz à partir de la distance détectée entre le véhicule aquatique (10) et l'objet placé devant le véhicule aquatique et pour commander le sens de déplacement afin d'ajuster la longueur de la chambre à gaz.

2. Navire (10) selon la revendication 1, **caractérisé en ce que** la charge creuse (20) est mobile au moyen d'une tige filetée (30).

3. Navire (10) selon l'une des revendications précédentes, **caractérisé en ce que** la longueur de la chambre à gaz peut varier entre 0,1 et 10 fois le diamètre de la charge creuse (20).

4. Navire (10) selon l'une des revendications précédentes, **caractérisé en ce que** le navire (10) est un véhicule sous-marin sans équipage.
